# FASCICULE DE BREVET EUROPEEN

(11) **EP 0 702 602 B1**
(45) Date de publication et mention de la délivrance du brevet: **30.06.1999**
(21) Numéro de dépôt: 95916717.2
(22) Date de dépôt: 06.04.1995
(51) Int. Cl.: B05B 11/00, B65D 47/34

(54) **DISPENSATEUR DE PRODUITS FLUIDES**
SPENDER FÜR FLÜSSIGE PRODUKTE
DISPENSER FOR FLUIDS

(30) Priorité: 08.04.1994 FR 9404181
(43) Date de publication de la demande: 27.03.1996
(73) Titulaire: S O F A B, 76470 Le Tréport (FR)
(72) Inventeur: BEHAR, Alain, F-76260 Eu (FR)
(74) Mandataire: Busnel, Jean-Benoît
(86) Numéro de dépôt international: FR9500440
(87) Numéro de publication internationale: WO9527569

(56) Documents cités:
- FR-A- 2 685 285
- FR-A- 2 695 111
- GB-A- 2 155 117

## Description

La présente invention concerne le conditionnement de produits tant liquides que plus ou moins pâteux ou crémeux à l'intérieur d'un dispensateur possédant une enveloppe rigide munie d'un distributeur permettant d'expulser son contenu dose après dose. Couramment, l'enveloppe, servant de récipient, est obturée par le distributeur; celui-ci comprend un mécanisme enfermé dans un corps tubulaire à prise inférieur et commandé par action, contre un ressort de renvoi, sur une tige creuse en saillie vers le haut qui sert aussi de conduit d'éjection ou gicleur. Il peut s'agir d'une valve, le produit étant alors chassé au fur et à mesure de l'utilisation par la pression d'un gaz introduit initialement. Ce peut aussi être une pompe à piston axial mû par le gicleur, destinée à extraire la dose voulue de produit par la dépression que la remontée de son piston crée dans sa chambre interne avant que sa descente ne chasse cette dose vers l'extérieur. Pour rééquilibrer la pression à l'intérieur du récipient la pompe possède alors un évent occulté au repos par le piston mais permettant une entrée d'air limitée lors de chaque utilisation.

Toutefois, sur ces dispoitifs, le produit est souvent contenu non pas directement dans l'enveloppe rigide mais dans une poche souple abritée à l'intérieur et possédant une embouchure raccordée au distributeur, l'enveloppe formant seulement étui. Cette disposition vise notamment à protéger la qualité de ce produit lors d'un stockage de longue durée ; en particulier, lorsque le distributeur est une pompe, elle permet de conserver le produit à l'abri de l'air comme d'éviter l'évaporation des constituants volatils.

Selon la plus commode des constructions connues, distributeur et poche souple sont raccordés par une douille formant une bague qui possède une jupe cylindrique rattachée à une ceinture haute; l'embouchure de la poche est fixée de façon étanche sur la jupe, ce partie au moins du corps tubulaire du distributeur pénétrant dans la ceinture pour s'y adapter à son tour de façon étanche.

La douille possède avantageusement une bride de centrage et de support rattachée à la ceinture : après qu'on a introduit la poche dans l'étui, cette bride permet de la faire reposer sur l'embouchure de ce dernier pour y injecter le produit. Viendra alors se monter le distributeur, une pompe en l'occurrence. La fixation de ce distributeur sur la douille et celle de l'ensemble sur l'embouchure de l'étui peuvent recourir à toute sorte d'organes utilisant des moyens de raccordement divers comme un visage, un double emmanchement étanche etc.

Enfin, même s'agissant d'une pompe, le distributeur est alors sans évent ; mais, de façon à laisser la poche se rétracter au fur et à mesure de l'extraction du produit par cette pompe sans engendrer de dépression dans l'espace laissé libre entre elle et l'étui, sous la douille, cet espace est mis à l'air par une voie, orifice ou canal d'équilibrage, ouverte sur l'étui ou sous la douille (FR-A- 26 85 285).

L'invention se rapporte à un perfectionnement de ces dispensateurs à poche souple équipés d'une pompe doseuse. Elle se fonde sur la réflexion que la conservation du produit peut encore y être améliorée car la présence d'une communication permanente entre l'espace intermédiaire et l'atmosphère reste une des causes de son vieillissement, étant donné que l'imperméabilité de la poche n'est pas absolue.

Un objet de l'invention est donc un dispensateur de produits plus ou moins fluides possédant une enveloppe formant étui, munie
- d'une pompe à corps tubulaire commandée par action sur un piston comportant un gicleur axial,
- d'une poche souple abritée à l'intérieur, raccordée à la pompe par une douille qui forme une bague possédant une jupe cylindrique reliée à une ceinture haute, l'embouchure de la poche étant fixée de façon étanche sur la jupe, une partie du corps de pompe pénétrant dans la ceinture pour s'y adapter à son tour de façon étanche, ainsi qu'une bride plus large de centrage et support sur l'étui,
   - d'organes de fixation de l'ensemble sur cet étui, caractérisé en ce que la pompe est pourvue d'un évent occulté au repos par le piston; que la douille s'y raccorde sous cet évent, au-dessus duquel au contraire c'est ce contre-bride qui lie la pompe à l'étui, de façon à former un espace intermédiaire étanche entre la poche et l'étui et en ce qu'une communication relie l'espace intermédiaire inférieur entourant la poche à l'espace intermédiaire supérieur entourant la pompe et en relation avec l'évent.

Selon une caractéristique avantageuse, la ceinture d'adaptation étanche de la douille sur la partie inférieure du corps se présente sous la forme d'un collier réducteur et la partie inférieure du corps s'adapte de façon étanche par simple serrage à friction sur la portée interne cylindrique de la ceinture.

La contre bride fait partie intégrante de la collerette de fermeture du corps de pompe tandis que la bride de support possède une face interne cylindrique porteuse de nervures centrant la pompe en position initiale de pose.

Par ailleurs, la prise de la pompe se trouve directement à son extrémité inférieure, tandis que la douille forme au dessous une grille d'entrée possédant, outre des orifices de prélèvement latéraux, un orifice central qui supporte un tube ou drain.

De plus, selon une autre caractéristique, la bague de raccordement de la douille porte une soupape de sécurité étanche de l'intérieur vers l'extérieur et constituée par emmanchement étanche de deux pièces' élémentaires.

En outre, le rebord de la pièce interne constitue le siège biseauté de la soupape, son clapet étant constitué d'une pastille raccordée sur la périphérie de sa portée conique à la pièce externe par une couronne perforée élastiquement déformable et pourvue d'un poussoir laissant au contact de la pompe des canaux pour le passage du produit.

De préférence, la zone périphérique entourant la pompe et la poche, en communication avec l'évent, est emplie d'un gaz inerte.

Un autre objet de l'invention est a procédé de conditionnement de dispensateur du type mentionné ci-dessus, caractérisé en ce que qu'après mise en place de la douille et remplissage de la poche, on pose une pompe à l'entrée de cette douille, on place l'ensemble sous vide pour purger la poche, on enfonce la pompe en friction dans la ceinture d'adaptation étanche de la douille, on fait pénétrer un gaz dans la zone périphérique entourant la pompe et la poche, on scelle enfin la pompe sur l'étui.

Selon l'invention, la pompe est d'un modèle avec évent et c'est sous cet évent que la douille s'y raccorde de façon étanche ; au dessus de l'évent au contraire une contre-bride lie de façon étanche l'enveloppe de la pompe à l'étui, créant au dessus de la douille, autour du corps de pompe et en relation avec l'évent, un second espace intermédiaire ; un passage libre fait communiquer les deux espaces intermédiaires, entre les deux faces antéro-interne et postéro-externe de cette douille, recréant ce unique zone périphérique. Cette zone ne se trouve ainsi mise à l'air que de façon temporaire lors de chaque utilisation, par l'évent de la pompe, ce qui suffit, à travers l'espace supérieur, pour équilibrer l'espace intermédiaire inférieur, entourant la poche, tout en réduisant à rien les échanges gazeux que l'existence de celle-ci pouvait laisser subsister entre l'atmosphère et le produit. De plus, en vue de la commercialisation, il devient possible de remplir la zone périphérique d'un gaz inerte tel que l'azote, qui protégera encore mieux le produit sur une longue période, jusqu'à la mise en service par le client utilisateur.

L'invention sera encore mieux comprise et diverses caractéristiques explicitées à la lecture de la description d'exemples avantageux qui va suivre, accompagnée de dessins qui représentent en coupe longitudinale partielle :
- figures 1a et 1b : un dispensateur selon l'invention respectivement en cours d'assemblage et en position finale de fixation sur l'étui,
- figure 2 : un détail d'une variante pour pâtes ou crèmes, à prise multiple,
- figure 3 : un mode voisin de réalisation,
- figure 4 : une autre version pour produits consistants, à clapet de sécurité,

Le dispensateur représenté sur les figures comprend un flacon **1** dont l'embouchure, supposée ici circulaire, reçoit une douille **2** (figure 1a, partie droite et figure 1b) essentiellement composée de deux bagues concentriques. La première constitue une bague de raccordement étanche ; c'est une virole formant en partie haute une ceinture **2a** qui se prolonge vers le bas en une jupe **2b** ; cette dernière supporte la poche souple **3** destinée à contenir le produit **P** et dont l'embouchure, enfilée sur elle, est fixée de façon étanche sur sa face externe. La seconde comprend ici une virole cylindrique **2c**, plus large que la jupe **2b**, rattachée en partie basse à l'arête supérieure de la ceinture **2a** par un ressaut **2d**, et pourvue en partie haute d'un collet **2e** ; se centrant et reposant ainsi sur l'embouchure du flacon **1**, elle sert de bride de support. A hauteur du ressaut **2d**, là douille **2** est traversée ici par trois ouïes **2f** obtenues classiquement par pénétration des moules de fabrication par injection.

La douille **2** reçoit une pompe distributrice **4**, de type connu, montrée en coupe complète sur la vue 1a (partie gauche), seulement partielle sur la vue 1b. Le corps tubulaire **5** de cette pompe, formé de deux viroles successives de diamètres décroissants, porte une soupape d'admission à bille **5a** et son orifice inférieur **5b** se raccorde à un tube de prise **5c**. Une collerette **7** sertie sur son bourrelet **5d** y retient le piston **6** dont la tige creuse **6a** traverse la collerette pour former un gicleur.

Le piston **6** est porteur d'un manchon coulissant **6b** qui sert à la fois de garniture étanche et de clapet de soupape d'échappement et que rappelle un ressort. Au repos, le piston **6**, qu'un ressort **6c** renvoie vers le haut, fait en outre étanchéité sur la collerette **7** par le biais d'un joint annulaire **8**. Mais un trou d'évent **5e** traverse la paroi du corps **5** dans a partie supérieure, au-dessus du manchon **6b**.

Dans la position d'assemblage, visible en coupe moins profonde sur la **vue 1b**, la virole inférieure du corps de pompe s'adapte de façon étanche, de préférence par simple serrage sur la portée interne cylindrique de la ceinture **2a**, isolant ainsi de l'extérieur le produit **P** contenu dans la poche **3**. La fixation étanche de celle-ci sur la jupe **2b** se fait donc avantageusement par collage ou le long d'une double ligne de soudure **3a** placée hors de la zone de ceinturage de la virole inférieure du corps de pompe pour éviter de déformer les pièces plastiques dans cette zone.

La collerette s'épanouit en une contre-bride **7a** qui sera sertie sur la bague **1a** du flacon **1**, enserrant ainsi le collet **2e** de la douille, lequel sert donc de joint étanche. Les profils du corps de pompe et de la douille se correspondent, le puits formé par la virole **2c** laissant subsister, au besoin grâce à une saignée **5f** pratiquée sur un épaississement de la face externe de la virole supérieure du corps de pompe jusqu'à l'évent **5e**, un espace intermédiaire **1b** entre les deux pièces, au-dessus de la douille **2** mais sous la collerette **7**.

Ainsi le flacon ne servira que d'enveloppe externe ou d'étui protecteur. L'espace intermédiaire **1c** laissé entre lui et la poche **3** se trouve normalement clos, mais il est mis en communication temporaire avec l'atmosphère par le canal des ouïes **2f**, de l'espace **1b** et de l'évent **5e** chaque fois qu'une pression sur sa tige **6a** décolle le piston **6** du joint **8** ; ceci permet d'en équilibrer la pression lors de chaque action sur la pompe sans y créer un réel renouvellement de l'air.

Comme il a déjà été indiqué plus haut, pour le conditionnement, la douille **2** porteuse de la poche **3** lovée est placée sur le flacon **1** ; une buse de remplissage y est introduite et vient s'adapter sur la ceinture **2a**, injecte le produit, faisant gonfler la poche, puis se retire; la pompe **4** est alors posée comme la vue **1a** le montre en trait mixte. L'ensemble peut ensuite être purgé à l'intérieur d'une chambre à vide, la zone périphérique ou la poche communiquant encore directement avec cette chambre par les ouïes **2f** ou l'intérieur de la jupe **2b** puis par l'espace **1b** selon la double flèche ***V*** ; pour faciliter cette opération des nervures centrant la pompe à mi-course peuvent être prévues, de préférence, comme le montre la figure, en **2g** sur la face interne de la virole **2c**, alternant avec les ouïes **2f**. La pompe est ensuite enfoncée en friction étanche dans la ceinture **2a**, fermant la poche, tandis que la zone périphérique sera mise à l'air ou sous atmosphère d'azote, la pression dans l'espace **1c** suffisant à faire légèrement se rétracter la poche en chassant du produit dans la pompe mais non à soulever le manchon **6b**. Scellant le dispensateur, intervient enfin,sur la pompe enfoncée à fond comme le montre la **vue 1b** la fixation étanche de la collerette sur la bague **1a**.

Le produit se trouve donc entièrement mis à l'abri de l'air, zone périphérique normalement close en outre par le joint **8**.

La **figure 2** montre une modification adaptant la prise inférieure de la pompe au prélèvement de produits pâteux. Cette prise se trouve directement formée par l'orifice **5b** à l'extrémité du corps, prélevant le produit en partie haute de la poche **3** ; mais au dessous, à l'extrémité de la jupe **2b** qui porte cette dernière, la douille 2 forme une grille d'entrée **2h** possédant outre ses orifices de prélèvement latéraux un orifice central qui supporte un tube **2i** atteignant le bas de la poche. Formant drain, ce tube Suffit à éviter que l'aplatissement de la poche au fur et à mesure de l'emploi n'y emprisonne finalement une partie du contenu.

Dans la version représentée sur la **figure 3**, où la tête servant de poussoir et équipée d'une buse adéquate a été représentée en trait mixte, la structure générale du dispositif est semblable à celle de la figure 1 et les diverses pièces ont gardé mêmes repères, les principales différences provenant de ce que le distributeur s'adapte sur un étui en matière synthétique.

L'embouchure de la poche **3** possède un diamètre accrû ; le décrochement entre la jupe **2b** et la virole **2c** est moindre, réduit pratiquement à l'épaisseur occupée au départ par la paroi repliée de la poche. Au contraire, pour s'adapter en friction au diamètre de la partie inférieure du corps de pompe **5**, la ceinture **2a** se présente sous la forme d'un collier réducteur interne. Le collet **2e** ne prend pas appui sur le rebord de l'étui **1** mais sur un épaulement interieur au col. La collerette **7** en matière synthétique est encliquetée par simple pression sur le bourrelet **5d** du corps de pompe ; de plus elle fait directement étanchéité sur l'étui par une lèvre **7b** et c'est encore elle qui forme la contre-bride **7a**, encliquetée ensuite sur une bague **1a** de cet étui, annulaire ou non, formant crantage ; le collet **2e** ne joue donc plus aucun rôle dans l'étanchéité de l'enveloppe externe. Cette construction permet de fabriquer l'ensemble des pièces par injection et de les monter par emboîtement.

On notera que de nombreuses variantes sont possibles. La contre-bride pourrait, en particulier pour donner un aspect différent, être formée d'une coiffe indépendante enserrant à la fois la collerette et l'étui. En **2f**, la communication entre les deux espaces **1b** et **1c** de la zone périphérique est formée d'un perçage latéral ; il pourrait aussi bien s'agir par exemple d'une saignée traversant le collet **2e**.

La **figure 4** illustre un autre mode d'exécution, dans lequel, sous la pompe **4**, la bague de raccordement de la douille **2** est porteuse d'une soupape de sécurité **11** étanche de l'intérieur vers l'extérieur, constituée par emmanchement étanche de deux pièces élémentaires **12** et **13**. Les autres pièces ont encore gardé leurs repères.

La pièce interne **12** forme ici la ceinture d'étanchéité **12a** adaptable à la partie inférieure du corps de pompe, sous lequel son rebord inférieur **12b** constitue le siège à portée inférieure biseautée **11a** de la soupape **11**. Elle s'emboîte elle-même de façon étanche sur la pièce externe **13**, le long d'une paroi **13a** que prolonge la jupe **13b** dont la face externe porte la poche souple **3** et la face interne le clapet **11b** apte à coopérer avec le siège **11a**.

Cette bague inférieure de la pièce **13** se raccorde à la virole **13c** d'une bride de centrage et de support par un épaulement **13d** et cette bride repose par son collet **13e** sur le bord d'un flacon **1**. Dans la version figurée, la ceinture **12a** de la pièce **12** se raccorde elle-même à la virole **12c** d'une bride semblable par un épaulement **12d**; cette dernière s'emboîte dans la précédente, reposant à son tour sur elle par son collet **12e**. La douille est donc dédoublée, ses deux parois, généralement jointives, se séparant à hauteur de leurs épaulements **12d**, **13d** mais étant liées de façon étanche à hauteur de la ceinture **12a**. Elle possède un profil intérieur et des dimensions adaptés à centrer et supporter la pompe **4**. Dans les épaulements, des ouïes **12f** et **13f** créent une communication entre l'évent **5e** de cette dernière et l'espace **1c** entourant la poche **3**.

Le clapet **11b** est constitué d'une pastille sensiblement perpendiculaire à l'axe vertical de la pompe **4**, qui est raccordée sur la périphérie de sa portée conique **11c** à la jupe **13b** par une couronne perforée **11d** élastiquement déformable. Pour posséder une plus grande flexibilité, cette couronne a une section transversale sensiblement en V.

De plus, le clapet **11b** est pourvu d'un poussoir **11e** laissant au contact de la pompe des canaux pour le passage du produit et constitué ici de trois merlons dont le sommet est destiné, lors de la mise en place de la pompe **4**, à venir en contact avec le rebord de son orifice de prise inférieur **5b** sans obturer ce dernier.

La partie gauche de la figure 4 montre la soupape **11** en position de fermeture, en l'absence de la pompe, tandis que la partie droite montre la soupape 11 en position d'ouverture, clapet décollé de son siège par la mise en position étanche de ladite pompe. On notera accessoirement qu'en l'occurrence la collerette 7 ne sert qu'à fermer la pompe, la contre-bride **7a** étant formée d'une pièce distincte emboîtée en serrage sur elle avant d'être sertie sur le flacon **1** ; l'évent représenté est, lui, constitué d'une saignée pratiquée jusqu'au joint **8** sur la portée du bourrelet **5d**.

La poche **3** préalablement montée sur la douille **2**, elle-même emboîtée sur le col du flacon **1**, est remplie au moyen d'une canule d'injection de produit **P** (*trait mixte*) en appui étanche sur l'épaulement **12d**, le clapet s'ouvrant par déformation de sa couronne **11d** sous l'effet de la pression et le produit s'introduisant par ses perforations périphériques. Aprés remplissage, le clapet se referme, mettant le contenu de la poche à l'abri de l'air.

La mise en place de la pompe peut ainsi sans inconvénient être différée. Elle provoque l'appui de son extrémité inférieure contre les merlons **11e** puis la réouverture de la soupape **11** par enfoncement de sa pastille **11b**. On ouvre ainsi un passage au produit selon le trajet indiqué par la flèche ***P*** tandis que l'air entrant par l'évent **5e** de la pompe peut équilibrer la pression lors du fonctionnement, selon la flèche A, en passant par les ouïes **12f**, **13f**.

L'emploi d'une pompe à tube de prise permettant de prélever le produit en partie basse de la poche obligerait seulement lors de sa pose à forcer le clapet en déchirant sa couronne à l'aide de l'extrémité, oblique, de ce tube.

## Revendications

1. Dispensateurs de produits plus ou moins fluides possédant une enveloppe (**1**) formant étui, munie
- d'une pompe (**4**) à corps tubulaire (**5**) commandée par action sur un piston (6) comportant un gicleur axial (**6a**),
- d'une poche souple (**3**) abritée à l'intérieur, raccordée à la pompe par une douille (**2**) qui forme une bague possédant une jupe cylindrique (**2b**; **13b**) reliée à une ceinture haute (**2a**; **12a**), l'embouchure de la poche étant fixée de façon étanche sur la jupe, une partie du corps de pompe pénétrant dans la ceinture pour s'y adapter à son tour de façon étanche, ainsi qu'une bride plus large (**2c**, **2e**; **13c**, **13e**) de centrage et support sur l'étui,
- d'organes de fixation de l'ensemble sur cet étui,
caractérisés en ce que la pompe est pourvue d'un évent (**5e**) occulté au repos par le piston; que la douille s'y raccorde sous cet évent, au-dessus duquel au contraire c'est une contre-bride (**7a**) qui lie la pompe à l'étui, de façon à former un espace intermédiaire étanche entre la poche et l'étui et en ce qu'une communication (**2f**; **12f**, **13f**) relie l'espace intermédiaire inférieur (**1c**) entourant la poche à l'espace intermédiaire supérieur (**1b**) entourant la pompe et en relation avec l'évent.

2. Dispensateurs selon la revendication 1, caractérisés en ce que la ceinture d'adaptation étanche (**2a**) de la douille sur la partie inférieure du corps se présente sous la forme d'un collier réducteur.

3. Dispensateurs selon l'une des revendications 1 et 2, caractérisés a ce que la partie inférieure du corps s'adapte de façon étanche par simple serrage à friction sur la portée interne cylindrique de la ceinture (**2a** ; **12a**).

4. Dispensateurs selon l'une des revendications 1 à 3, caractérisés en ce que la contre-bride fait partie intégrante de la collerette de fermeture (**7**) du corps de pompe.

5. Dispensateurs selon l'une des revendications 1 à 4, caractérisés en ce que la bride de centrage et de support possède une face interne cylindrique porteuse de nervures (**2g**) centrant la pompe en position initiale de pose.

6. Dispensateurs selon la revendication 1, caractérisés en ce que la prise de la pompe se trouve directement à son extrémité inférieure (**5b**), tandis que la douille forme au dessous une grille d'entrée (**2h**) possédant, outre des orifices de prélèvement latéraux, un orifice central qui supporte un tube ou drain (**2i**).

7. Dispensateurs selon la revendication 1, caractérisés en ce que la bague de raccordement de la douille porte une soupape de sécurité (**11**) étanche de l'intérieur vers l'extérieur et constituée par emmanchement étanche de deux pièces élémentaires (**12**, **13**).

8. Dispensateurs selon la revendication 7, caractérisés en ce que le rebord de la pièce interne (**12**) de l'emmanchement constitue le siège biseauté (**11a**) de la soupape, son clapet (**11b**) étant constitué d'une pastille raccordée sur la périphérie de sa portée conique à la pièce externe (**13**) par une couronne perforée élastiquement déformable et pourvue d'un poussoir (**11e**) laissant au contact de la pompe des canaux pour le passage du produit.

9. Dispensateurs selon la revendication 8, caractérisés en ce que la zone périphérique (**1b**, **1c**) entourant la pompe et la poche, en communication avec l'évent, est emplie d'un gaz inerte.

10. Procédé de conditionnement de dispensateurs selon une des revendications 1 à 9, caractérisé en ce qu'aprè mise en place de la douille et remplissage de la poche, on pose une pompe à l'entrée de cette douille, on place l'ensemble sous vide pour purger la poche, on enfonce la pompe en friction dans la ceinture d'adaptation étanche de la douille, on fait pénétrer un gaz dans la zone périphérique entourant la pompe et la poche, on scelle enfin la pompe sur l'étui.

## Claims

1. Dispensers for substances that are more or less fluid, the dispensers possessing a cover-forming case (1) provided:
- with a pump (4) having a tubular body (5) controlled by acting on a piston (6) including an axial nozzle (6a);
- a flexible bag (3) sheltered inside the case, connected to the pump by means of a bush (2) which forms a ring having a cylindrical skirt (2b; 13b) connected to a top belt (2a; 12a), the outlet of the bag being fixed in sealed manner to the skirt, a portion of the pump body penetrating into the belt and fitting thereagainst in sealed manner, the bush also having a larger flange (2c, 2e: 13c, 13e) for centering and support purposes against the cover; and
- members for fastening the assembly to the cover;
characterized in that the pump is provided with a vent (5e) that is closed by the piston at rest; in that the bush is connected thereto beneath the vent, above which there is a counter-flange (7a) holding the pump to the cover such as to form a sealing intermediate space between the bag and the cover and in that communication (2f; 12f, 13f) is provided between a lower intermediate space (1c) surrounding the bag and an upper intermediate space (1b) surrounding the pump and in communication with the vent.

2. Dispensers according to claim 1, characterized in that the belt (2a) for fitting the bush in sealed manner to the bottom portion of the body is in the form of a collar of smaller diameter.

3. Dispensers according to claim 1 or 2, characterized in that the bottom portion of the body fits in sealed manner merely as a friction fit against the cylindrical inside bearing surface of the belt (12a; 12b).

4. Dispensers according to one of claims 1 to 3, characterized in that the counter-flange is an integral part of the closing collar (7) of the pump body.

5. Dispensers according to one of claims 1 to 4, characterized in that the centering and support flange has a cylindrical inside face carrying ribs (2g) centering the pump in an initial installation position.

6. Dispensers according to claim 1, characterized in that the intake of the pump is directly at the bottom end (5b) thereof, whereas the bush forms therebeneath an inlet grid (2h) having, in addition to lateral intake orifices, a central orifice that supports a tube or drain (2i).

7. Dispenserss according to claim 1, characterized in that the coupling ring of the bush carries a safety valve (11) that prevents flow passing from the inside towards the outside and that is constituted by two elementary parts (12, 13) that are nested together in sealed manner.

8. Dispensers according to claim 7, characterized in that the rim of the inner part (12) of the nest constitutes a chamfered seat (11a) for the valve, the valve member (11b) being constituted by a pellet which is connected at the periphery of its conical bearing surface to the outer part (13) via an elastically deformable perforated ring and which is provided with a pusher (11e) that leaves channels for passing the substance when making contact with the pump.

9. Dispensers according to claim 8, characterized in that the peripheral zone (1b, 1c) surrounding the pump and the bag, and in communication with the vent, is filled with an inert gas.

10. A method of packaging dispensers according to one of claims 1 to 9, characterized in that after the bush has been put into place and the bag has been filled, the pump is placed at the inlet of the bush, the assembly is placed in a vacuum so as to purge the bag, the pump is pushed as a friction fit into the belt for fitting it in sealed manner to the bush, a gas is caused to penetrate into the peripheral zone surrounding the pump and the bag, and finally the pump is sealed to the cover.

## Patentansprüche

1. Spender für mehr oder weniger flüssige Produkte mit einem einen Behälter bildenden Gehäuse (1), welches versehen ist mit
- einer durch Betätigung eines Kolbens (6) mit axialer Spritzdüse (6a) gesteuerten Pumpe (4) mit rohrförmigem Körper (5),
- einer im Inneren geschützt angeordneten nachgiebigen Kammer (3), die mit der Pumpe über eine Hülse (2) verbunden ist, welche eine Buchse mit einem zylindrischem Mantel (2b; 13b) bildet, die mit einem oberen Bund (2a; 12a) verbunden ist, wobei die Mündung der Kammer dicht am Mantel befestigt ist, ein Teil des Pumpenkörpers in den Bund reicht und sich dort seinerseits dicht anschmiegt, sowie einem breiteren Zentrier- und Auflageflansch (2c, 2e; 13c, 13e) auf dem Behälter, und
- Einrichtungen zur Befestigung des Ganzen am Behälter,
dadurch gekennzeichnet, daß die Pumpe mit einem in Ruhestellung durch den Kolben verschlossenen Lüftungsloch (5e) versehen ist, daß die Hülse unterhalb dieses Lüftungslochs anschließt, oberhalb welchem andererseits ein die Pumpe mit dem Behälter verbindender Gegenflansch (7a) vorgesehen ist, so daß zwischen der Kammer und dem Behälter ein dichter Zwischenraum gebildet ist, und daß eine Verbindungsleitung (2f; 12f, 13f) den die Kammer umgebenden unteren Zwischenraum (1c) mit dem die Pumpe umgebenden oberen Zwischenraum (1b) in Verbindung mit dem Lüftungsloch verbindet.

2. Spender nach Anspruch 1, dadurch gekennzeichnet, daß der Bund (2a) zur dichten Anschmiegung der Hülse am unteren Teil des Körpers in Form eines Reduktionsbandes ausgebildet ist.

3. Spender nach einem der Ansprüche 1 und 2, dadurch gekennzeichnet, daß sich der untere Teil des Körpers durch einfache Reibklemmung dicht an der zylindrischen Innenfläche des Bundes (21; 12a) anschmiegt.

4. Spender nach einem der Ansprüche 1 bis 3, dadurch gekennzeichnet, daß der Gegenflansch integrierender Bestandteil des Schließbundes (7) des Pumpenkörpers ist.

5. Spender nach einem der Ansprüche 1 bis 4, dadurch gekennzeichnet, daß der Zentrier- und Auflageflansch eine die Pumpe in der ursprünglichen Einbaulage zentrierende, Rippen tragende zylindrische Innenfläche (2g) besitzt.

6. Spender nach Anspruch 1, dadurch gekennzeichnet, daß sich der Pumpenauslaß direkt an deren unterem Ende (5b) befindet, während die Hülse darunter ein Einlaßgitter (2h) bildet, welches neben seitlichen Entnahmeöffnungen eine zentrale Öffnung aufweist, die ein Rohr oder einen Kanal (2i) trägt.

7. Spender nach Anspruch 1, dadurch gekennzeichnet, daß die Anschlußbuchse der Hülse ein von innen nach außen dichtes Sicherheitsventil (11) aufweist, welches durch dichte Aneinanderschäftung zweier Basisstücke (12, 13) gebildet ist.

8. Spender nach Anspruch 7, dadurch gekennzeichnet, daß der Rand des inneren Stücks (12) der Aneinanderschäftung den abgeschrägten Sitz (11a) des Ventils bildet, wobei dessen Klappe (11b) durch eine Anschlußscheibe gebildet ist, welche am Umfang ihrer konischen Auflagefläche mit dem äußeren Stück (13) über eine elastisch verformbare Krone verbunden ist, die zum in Kontaktbringen der Pumpe mit Kanälen zwecks Durchtritts des Produkts mit einem Schieber (11e) versehen ist.

9. Spender nach Anspruch 8, dadurch gekennzeichnet, daß der die Pumpe und die Kammer umgebende, mit der Entlüftungsöffnung in Verbindung stehende Umfangsbereich (1b, 1c) mit inertem Gas gefüllt ist.

10. Verfahren zur Konditionierung von Spendern nach einem der Ansprüche 1 bis 9, dadurch gekennzeichnet, daß nach dem Anordnen der Hülse und dem Füllen der Kammer eine Pumpe am Eingang dieser Hülse angeordnet, das Ganze zwecks Entlüftens der Kammer unter Vakuum gesetzt, die Pumpe reibschlüssig in den Bund zur dichten Anschmiegung der Hülse eingelassen, ein Gas in den die Pumpe und die Kammer umgebenden Umfangsbereich eingeleitet und schließlich die Pumpe auf den Behälter aufgedrückt wird.
